# EUROPÄISCHE PATENTSCHRIFT

(11) **EP 1 383 715 B1**
(45) Veröffentlichungstag und Bekanntmachung des Hinweises auf die Patenterteilung: **23.07.2014**
(21) Anmeldenummer: 02745046.9
(22) Anmeldetag: 18.04.2002
(51) Int. Cl.: E06B 3/66, E06B 3/663, F21V 33/00, F21Y 101/02

(54) **MEHRFACHSCHEIBE MIT LICHTDURCHLÄSSIGEM ABSTANDSHALTER**
MULTIPLE-GLAZING PANE COMPRISING A TRANSPARENT SPACER
VITRAGE MULTIPLE AVEC ECARTEUR TRANSPARENT

(30) Priorität: 19.04.2001 DE 10119165
(43) Veröffentlichungstag der Anmeldung: 28.01.2004
(73) Patentinhaber: Gnan, Karl-Heinz, 80939 München (DE)
(72) Erfinder: Gnan, Karl-Heinz, 80939 München (DE)
(86) Internationale Anmeldenummer: PCT/DE2002/001441
(87) Internationale Veröffentlichungsnummer: WO 2002/085806

(56) Entgegenhaltungen:
- EP-A- 0 324 710
- DE-A- 19 502 293
- FR-E- 74 440
- GB-A- 2 144 167

## Beschreibung

### Bereich der Erfindung:

Die Erfindung bezieht sich auf eine Isolierglasscheibe mit den oberbegrifflichen Merkmalen der Patentansprüche, sowie gezielten Beleuchtungsausrichtungep und der Möglichkeit des austausches bzw. der Nachrüstung von Leuchtkörpern.

### Stand der Technik der Erfindung:

Übliche Mehrfachscheiben für das Bauwesen (z.B. Isolierglas) sind aus zwei oder mehr zueinander parallelen Scheiben aufgebaut. Bekannt ist dabei z.B. zur Wärmeisolierung zwei Scheiben beabstandet voneinander anzuordnen, den Glasrand umlaufend mit Abstandshaltern zu versehen und den Raum dazwischen mit getrockneter Luft oder einem Schutzgas zu füllen.

Dieses Prinzip gilt praktisch für das gesamte Spektrum von Isolierverglasungen (Sonnenschutzgläser, Schallschutzgläser usw.), wobei die Abstandhalter üblicherweise aus Aluminium o.ä. bestehen und mit Trockenmittel gefüllt sind.

Bekannt ist, dass bei Isolierglasscheiben Leuchtkörper direkt in die Glaskanten strahlen und so einen gewissen Lichteffekt hervorrufen. Die eigentliche Lichtquelle bleibt jedoch unsichtbar.

Weiterhin ist bekannt, dass sich Lichtquellen in Zwischenraum einer Isolierglasscheibe befinden, was bedeutet, dass bei einem Leuchtendefekt die ganze Scheibe erneuert werden muss. Außerdem gibt es die Möglichkeit Lichtquellen über einen Glasstreifen im Randverbund scheinen zu lassen. Hierbei kann das Licht jedoch nicht gelenkt oder punktgenau gerichtet werden. Diese Technik erlaubt keine umlaufende Beleuchtung, da keine Trockenmittel zum Einsatz kommen kann.

Außerdem sind aus dem Stand der Technik die Druckschriften "GB-A-2 144 167" und "DE 19502293" bekannt, welche Beleuchtungseinrichtungen zeigen.

Die Aufgabe der Erfindung besteht darin, eine weiterentwickelte Isolierglasscheibe vorzuschlagen, mit der Licht wahlweise gerichtet, gelenkt oder gestreut werden kann. Die Leuchtkörper können sichtbar oder unsichtbar angeordnet werden, sind beweglich und drehbar, können somit in alle Richtungen strahlen, können gewartet, nachgerüstet und ausgetauscht werden, ohne dass die Glasscheibe beschädigt oder zerstört wird.

### Darlegung der Erfindung:

Diese Aufgabe wird durch eine Isolierglasscheibe mit den Merkmalen des Patentanspruchs 1 gelöst.

Vorteilhafte Ausgestaltungen sind Gegenstand von abhängigen Ansprüchen.

Vorteilhaft ist insbesondere eine Isolierglasscheibe mit zumindest zwei Scheiben, die voneinander beabstandet und zueinander benachbart angeordnet sind, einem Zwischenraum zwischen zumindest zwei Scheiben und zumindest einem umlaufenden Abstandhalter, der die Scheiben miteinander verbindet, wobei der Abstandhalter nicht nur ganz oder teilweise lichtdurchlässig ist, sondern so ausgebildet ist, dass das Licht nicht willkürlich oder unkontrolliert in die Verglasung scheint, sondern gezielt bzw. individuell gelenkt, gerichtet oder gestreut wird. Außerdem können die Leuchten gewartet, nachgerüstet oder ausgetauscht werden, ohne die Scheibe zu beschädigen.

Eine weitere Variante ist mit der in eine Isolierglasscheibe ragende Beleuchtung gegeben. Hierbei wird ein Leuchtkörper von außen, in die nach innen versenkte Öffnung des Abstandhalter (z.B. Reagenzgläser), eingeführt, wobei die Leuchten z.B. LEDs, drehbar sind.

Die Leuchtkörper können umlaufend angeordnet werden, so dass sie entweder senkrecht oder waagrecht strahlen, werden sie gedreht, so leuchten sie in die Tiefe des Raumes. Sie können zielgenau strahlen, punktförmig oder diffus leuchten, wobei besondere Effekte zu erzielen sind, wenn die Lichter farbig sind oder mit dem Element "Bewegung" versehen werden.

Die Leuchtkörper befinden sich entweder direkt am Rand der Isolierglasscheibe, in deren unmittelbaren Nähe oder in der Scheibe selbst. Die erforderlichen Elektroanschlüsse sind vorteilhafterweise in der die Scheibe umgebenden Rahmung.

### Darstellung der Erfindung:

Wie in Fig. 1 ersichtlich, besteht eine Isolierglasscheibe aus mindestens zwei Glasscheiben 1, die parallel und mit Abstand (der durch den umlaufenden Abstandshalter vorgegeben wird) zueinander angeordnet sind. Im Regelfall beträgt der Scheibenabstand ca. 12 mm - 16 mm.

Der Abstandhalter 2 ist beidseitig und umlaufend durch ein (schwarzes) Butylband 3 sowie eine an den Stirnseiten befindliche (schwarze) Thiokoldichtmasse 3 mit den sie umgebenden Glasscheiben 1 verbunden. Es entsteht eine hermetisch abgeschlossene Isolierglasscheibe, in dessen Scheibenzwischenraum sich (trockene) Luft oder ein Edelgas befindet. Tageslicht oder/und Kunstlicht dringt nur durch die verbleibende transparente Glasfläche, der Randverbund ist absolut lichtdicht.

Diese Tatsache ist bei nahezu allen Isoliergläsern gegeben, ganz egal, ob es sich um 2-fach oder Mehrfach-Isolierglas handelt und welche Funktionen die Isolierglasscheibe zu erfüllen hat. Die Umsetzung der hier aufgeführten erfinderischen Maßnahme ist lediglich ein zusätzlicher Produktionsschritt, der eine Herstellung von Isolierglas in bekannter Art und Weise erlaubt.

Die Erfindung hat das Ziel, Lichtquellen z.B. 24, 25 zwischen die Glasscheiben strahlen zu lassen, aber nicht nur wahllos, sondern bedarfsorientiert und exakt gesteuert. In dieser Patentanmeldung sind mehrere Möglichkeiten aufgeführt, die sich am Besten wie folgt kurz beschreiben lassen:
1. über zusätzliche lichtdurchlässige Profile
2. über lichtdurchlässig gefüllte Öffnungen
3. über lichtdurchlässige Zwischenstücke und
4. über lichtdurchlässige Abstandhalter.

Bei den Fig. 2A - 3C ist erkennbar, dass zusätzlich zum Standard-Abstandhalter ein lichtdurchlässiges Material Verwendung findet (vorzugsweise Plexiglas, Polycarbonat, Glas). Diese transparenten Profile befinden sich an mindestens einer Glaskante der Isolierglasscheibe und erlauben so von außen die Zufuhr von Licht in den Scheibenzwischenraum. Falls das transparente Material nicht über die gesamte Kantenlänge erforderlich ist oder gewünscht wird, kann es wahlweise durch ein anderes undurchsichtiges Material ersetzt werden. Die Dimension des herkömmlichen Abstandhalters kann beibehalten, verringert oder vergrößert werden.

Wie aus den Fig. 2A - 3A ersichtlich können, je nach Erfordernis, verschiedene Anordnungen und Profilausbildungen zum Einsatz kommen, wobei das Prinzip der Lichtdurchdringung stets das Gleiche bleibt.

Legt man auf die lichtdurchlässigen Profile Leuchtkörper 24, 25, so bekommt man eine Isolierglasscheibe, die eine Lichtzufuhr von außerhalb der Glasscheibe nach innen erlaubt, wobei die Breite, Tiefe, Länge und Intensität der Lichtdurchlässigkeit frei gewählt werden kann. Bei einer umlaufenden Anwendung ist die größte Lichtzufuhr in die Isolierglasscheibe gegeben. Die Lichtzufuhr wird bei den Fig. 2A - 3A so praktiziert, dass die Leuchtkörper 23, 25 auf die lichtdurchlässigen Materialien gelegt und befestigt werden.

Völlig anders ist es bei Fig. 3B. Hier wird der Leuchtkörper in das U-Profil eingelegt. Dies bedeutet, dass er nicht auf dem Glasrand liegt, sondern auf dem Niveau der beginnenden transparenten Glasfläche ruht. Da das U-Profil gegebenenfalls tiefer ist als die Abstandhalter kann nicht nur Platz gespart werden (z.B. für Anschlüsse), sondern es lassen sich auch besondere Effekte erzielen, da die eigentliche Lichtquelle vom Betrachter aus sichtbar wird.

Ein im U-Profil verlaufendes Glasfaserkabel (Fig. 12D) kann so den gesamten Glasrand erleuchten.

Für den Fall, dass aus wärmetechnischen Gründen eine besondere Aufmerksamkeit dem Wärmeübergang im Bereich des Isolierglasrandverbundes zukommt, wird, wie in Fig. 3C ersichtlich, ein lichtdurchlässiges Hohlprofil verwendet, welches mit einer Flüssigkeit, einem Gas oder einem Gel gefüllt werden kann. Ein lichtdurchlässiger Schichtenaufbau ist ebenfalls machbar.

Die Fig. 5A und 5B soll aufzeigen, dass die Verbindung der lichtdurchlässigen Elemente mit dem Abstandhalter entweder händisch oder industriell (10) vorgenommen werden kann.

Die Fig. 6A - 6C stehen für Lichtlenkung, Lichtstreuung, Struktur, Farbe und Aussehen.

Die Fig. 6A zeigt, dass die Lichtzufuhrmaßnahme am Glasrand zusätzlich sowohl nach innen, zum Scheibenzwischenraum, als auch nach außen verlängert bzw. versetzt angeordnet werden kann. Dies ist dann sinnvoll, wenn z.B. ein eingefärbter oder bedruckter Streifen (zur besseren Wahrnehmung) in das Innere des Scheibenverbundes hineinreichen soll.

In Fig. 6B wird aufgezeigt, dass gebogene oder gekantete 11 Ausführungen das einfallende Licht umlenken. Entsprechende Randstrukturierungen 12 bewirken ebenfalls eine Lichtlenkung oder -streuung.

In Fig. 6C wird eine weitere Variante von Lichtstreuung bzw. -lenkung durch eine matte Oberfläche 13 aufgezeigt. Die geformte Kantenausbildung 14 schafft eine zusätzliche Möglichkeit das Licht zu lenken oder zu streuen.

Eine andere Möglichkeit Licht über den Abstandshalter in das Innere von Isolierglas zu leiten, ist in der Fig. 7A und 7B aufgeführt. Bei dieser Variante ist im Abstandhalter mindestens eine Öffnung vorgesehen.

Die Öffnung wird z.B. mit einem lichtdurchlässigen Stab 28, einem Rohr 15, einem Reagenzglas 27 oder eine Linse 29 o.ä. bestückt und als Lichtzufuhrstelle benutzt.

Eine weitere Lichtzufuhrmöglichkeit ist in den Fig. 8A - 9A enthalten. Hier werden in den Standard-Abstandhalter 2 lichtdurchlässige Zwischenstücke 17 eingeführt, um so das Licht in die Scheibe zu führen.

Die Zwischenstücke 17 werden vorzugsweise mit beidseitigen Flanschen 17a versehen, die jeweils seitlich in die Abstandshalter 2 eingeführt werden, wobei das Mittelstück 17 je nach Erfordernis mit Einführlinsen 19 oder/und Ausführlinsen 18 versehen werden. Diese ragen beliebig weit in die Isolierglasscheibe hinein bzw. heraus. Um Platz zu sparen lassen sich auch Kerben 20 zur Lichteinfuhr verwenden.

Ähnlich wie bei den Fig. 8-9 verhält es sich bei den Fig. 10A-10G. Hier sind lichtdurchlässige Abstandhalter 21 mit Perforierungen als Basis vorgesehen und erlauben die Lichtzufuhr an beliebiger Stelle. Mit dem lichtdichten Zwischenstück 22 kann der Isolierglasrandverbund variabel lichtdurchlässig gestaltet werden. Im Zwischenstück 22 kann sich das bei Isolierglas übliche Trockenmittel befinden, wobei ein Herausfallen des Trockenmittels durch die Endstücke 22a verhindert wird. Falls eine Stückelung notwendig ist, kommen die lichtdurchlässigen Distanzstücke 21a zum Einsatz. So wird verhindert, dass sich die lichtdichten Zwischenstücke verschieben.

Als Alternative oder weitere Variante besteht die Möglichkeit anstatt lichtdichte Zwischenstücke zu verwenden, die entsprechenden Bereiche lichtdicht zu bedrucken, zu bekleben oder zu bemalen.

Beim Beispiel in Fig. 10G ist zu erkennen, dass sich die Leuchtkörper, hier vorzugsweise Leuchtdioden 24, unmittelbar über den lichtdurchlässigen Bereichen 21a befinden. Die Platine 23 reicht vorzugsweise über den gesamten beleuchteten Abstandhalter.

In den Fig. 11A-12D sind mehrere Möglichkeiten aufgezeigt, wie Leuchtkörper zum Einsatz kommen können. Bei der Fig. 11Aa befindet sich das Lichtleitkabel 25 mit seiner Linse 25a unmittelbar über dem lichtdurchlässigen Streifen 4. In Fig. 11Ab sitzt der Leuchtkörper 25 auf dem Material 4 auf und strahlt bei eingeschaltenem Licht 26 dieses nach innen, zwischen die beiden Glasscheiben. Die Beleuchtung beginnt an der Oberkante 4.

Vom Prinzip her gleich verhält es sich bei der Fig. 11B. Hier ist der Leuchtkörper 24 jedoch eine Leuchtdiode (LED) 24, die in weißem oder farbigen Licht erstrahlt. Als Lichtleiter dient hier ein transparentes U-Profil 5.

In Fig. 12A hingegen befindet sich der Leuchtkörper 25 mit seiner Linse 25a im Inneren eines Hohlkörpers 27, so dass das Licht erst im Inneren der Isolierglasscheibe austritt.

Verzichtet man auf die Linse 25a und benutzt ein Glasfaserbüschel, so lassen sich sehr unterschiedliche und reizvolle Lichteffekt erzielen.

In den Fig. 12B und 12C dient als Lichtleiter ein massives, aber lichtdurchlässiges, Material, hier beispielsweise ein Stab 28 und ein Kegelstumpf 29 mit Dichtringen. Das Prinzip der Lichtzufuhr in das Innere der Isolierglasscheibe ist wie vor beschrieben.

Anders verhält sich die Situation bei der Fig. 12D. Hier befindet sich zwischen den beiden Glasscheiben des Isolierglases ein lichtdurchlässiges U-Profil 7, in welches der Länge nach ein seitlich abstrahlendes Glasfaserkabel 25 eingelegt ist. Zur Arretierung oder/und zur Wärmedämmung ist ein Dichtprofil 7a eingelegt.

Für alle vorgenannten Beispiele beschränken sich die eigentlichen Leuchtkörper nicht auf die hier aufgeführten Glasfaserkabel oder Leuchtdioden, es können zusätzlich oder alternativ auch andere Leuchtmittel oder Leuchtkörper Verwendung finden.

Auch lassen sich die vorgenannten Hohlkörper mit klarem oder farbigem Wasser oder anderen Flüssigkeiten oder Sand füllen und sich somit dekorative Effekte, mit oder ohne Licht, erzielen. Außerdem lassen sich zur verbesserten Wahrnehmung des Lichtes zwischen den Glasscheiben, befestigt an den Zwischenstücken 17 und 18, Netze o.ä. anbringen.

Die Fig. 13A u- 13C zeigen jeweils eine vereinfacht dargestellte Glasscheibe 31 mit Rahmen 32 und Anschlusskabel 30, in der sich das Licht über den Randverbund nach innen, zwischen die Glasscheiben, mal sichtbar, mal unsichtbar, erstreckt.

Alle zuvor beschriebenen lichttechnischen Maßnahmen können mit glasklaren Produkten ebenso durchgeführt werden, wie mit lichtdurchlässigen farbigen, eingetrübten, strukturierten oder bedruckten Materialien.

## Patentansprüche

1. Beleuchtete Mehrfachscheibe mit
- mindestens zwei Scheiben, die in einem Abstand jeweils benachbart zueinander angeordnet sind,
- einem hermetisch abgeschlossenen Zwischenraum zwischen den mindestens zwei Scheiben und
- mindestens einem umlaufenden lichtdurchlässigen Abstandhalter, der jeweils zwei Scheiben miteinander verbindet,
**dadurch gekennzeichnet, dass**
- der Abstandhalter (2) an einer oder mehreren Stellen vollständig oder teilweise lichtdurchlässig oder Licht leitend ist und
- dort die Form eines geschlossenen oder nach außen offenen Hohlprofils, vorzugsweise U-Profils, oder Hohlkörpers (7,8,21) hat,
- das (der) auf der nach außen gerichteten, dem hermetisch abgeschlossenen Scheibenzwischenraum gegenüberliegenden, gegebenenfalls offenen Seite einen oder mehrere Leuchtkörper und/oder Leuchtmittel aufweist,
- der (die) außerhalb oder innerhalb des mindestens einen lichtdurchlässigen oder Licht leitenden Bereiches des Abstandhalters (2) angeordnet ist (sind).

2. Mehrfachscheibe nach Anspruch 1, **dadurch gekennzeichnet, dass** der lichtdurchlässige oder Licht leitende Bereich des Abstandhalters (2) ein Steckverbinder (17) ist, dessen beide Schenkel (17a) jeweils in den angrenzenden Teil des Abstandhalters (2) eingesteckt sind.

3. Mehrfachscheibe nach mindestens einem der Ansprüche 1 und 2, **dadurch gekennzeichnet**, der luftdurchlässige oder Licht leitende Bereich des Steckverbinders (17) zusätzlich eine nach außen oder nach innen beliebig weit ragende Verlängerung (18, 19) beliebiger Form aufweist, die mit einem Leuchtkörper und/oder Leuchtmittel ausgestattet ist.

4. Mehrfachscheibe nach Anspruch 3, **dadurch gekennzeichnet, dass** der lichtdurchlässige oder Licht leitende Steckverbinder (17) eine nach innen oder nach außen ragende Verlängerung (18, 19) mit einer Kerbe (20) beliebiger Größe besitzt, in der sich der Leuchtkörper oder das Leuchtmittel befindet.

5. Mehrfachscheibe nach mindestens einem der Ansprüche 1 bis 4, **dadurch gekennzeichnet, dass** der Steckverbinder (17) oder der Hohlkörper bzw. das Hohlprofil (7, 8, 21) mindestens ein durchgehendes Loch aufweist, in das ein an seinem vorderen Ende verschlossener hohler lichtdurchlässiger Körper (27), der vorzugsweise die Form eines Reagenzglases hat, oder ein massiver Stab (15) beliebiger Form dicht eingesetzt ist, wobei sich ein Leuchtkörper oder Leuchtmittel außerhalb oder innerhalb des hohlen Körpers (27) bzw. des massiven Stabes (15) befindet.

6. Mehrfachscheibe nach mindestens einem der Ansprüche 1 bis 5, **dadurch gekennzeichnet, dass** der Querschnitt des umlaufenden Abstandhalters (2) aus lichtdurchlässigen bzw. Licht leitenden und nicht lichtdurchlässigen bzw. nicht Licht leitenden hohlen oder massiven kammerartigen Bereichen besteht (Fig. A2 bis 3C und Fig. 5A bis 6C)

7. Mehrfachscheibe nach mindestens einem der Ansprüche 1 bis 6, **dadurch gekennzeichnet, dass** der lichtdurchlässige bzw. Licht leitende Teil des Querschnitts des Abstandhalters (2) einen beliebigen, vorzugsweise runden, rechteckigen oder kegelstumpfförmigen Querschnitt hat (Fig. 4A, 4B, 7A, 7B, 12C).

8. Mehrfachscheibe nach mindestens einem der Ansprüche 1 bis 7, **dadurch gekennzeichnet, dass** mindestens einer der beiden lichtdurchlässigen bzw. Licht leitende hohlen oder massiven kammerartigen Bereiche (4) des Querschnitts des Abstandhalters (2) zumindest teilweise nach innen oder außen verlängert ist (Fig. 6A bis 6C).

9. Mehrfachscheibe nach Anspruch 8, **dadurch gekennzeichnet, dass** der mindestens eine lichtdurchlässige bzw. Licht leitende hohle oder massive kammerartige Bereich (4) des Querschnitts des Abstandhalters (2) mindestens teilweise gewinkelt oder gebogen (11), strukturiert (12), matt (13) oder beliebig geformt ist.

10. Mehrfachscheibe nach mindestens einem der Ansprüche 1 bis 9, **dadurch gekennzeichnet, dass** ein Leuchtkörper bzw. Leuchtmittel auf einen lichtdurchlässigen Bereich des Abstandhalters (2) außen so aufgelegt ist, dass eine Lichtzufuhr von außerhalb der Mehrfachscheibe nach innen mit frei wählbarer Breite, Tiefe, Länge und Intensität möglich ist.

11. Mehrfachscheibe nach mindestens einem der Ansprüche 1 bis 10, **dadurch gekennzeichnet, dass** der Leuchtkörper bzw. das Leuchtmittel auf dem oder in dem lichtdurchlässigen Bereich des Abstandhalters (2) angeordnet ist.

12. Mehrfachscheibe nach Anspruch 11, **dadurch gekennzeichnet, dass** es sich bei dem Leuchtkörper bzw. Leuchtmittel um ein Glasfaserkabel (25) handelt.

13. Mehrfachscheibe nach mindestens einem der Ansprüche 1 bis 12, **dadurch gekennzeichnet, dass** das lichtdurchlässige oder Licht leitende Hohlprofil (8, 21), das oben offene Profil (7) oder der oben offene Hohlkörper (27) des Abstandhalters (2) mit einer vorzugsweise Licht leitenden Flüssigkeit, einem vorzugsweise Licht leitenden Gas oder einem vorzugsweise Licht leitenden Gel gefüllt ist.

14. Mehrfachscheibe nach mindestens einem der Ansprüche 1 bis 13, **dadurch gekennzeichnet, dass** es sich bei dem Leuchtkörper bzw. Leuchtmittel um eine Leuchtdiode (24) handelt, die von außen auf den lichtdurchlässigen oder Licht leitenden Bereich des Abstandhalters (2) aufgelegt oder in diesem angeordnet ist.

15. Mehrfachscheibe nach Anspruch 14, **dadurch gekennzeichnet, dass** ein Leuchtkörper (25), an dem gegebenenfalls eine Linse (25a) angebracht ist, im Innern eines oben offenen Hohlkörpers (27), eines oben offenen Hohlprofils (7) oder eines Hohlprofils (8, 21) angeordnet ist, sodass das Licht erst im abgeschlossenen inneren Zwischenraum zwischen der Mehrfachscheibe austritt.

16. Mehrfachscheibe nach mindestens einem der Ansprüche 1 bis 15, **dadurch gekennzeichnet, dass** Anschlusskabel (30) für den (die) Leuchtkörper und/oder Leuchtmittel im Rahmen (32) der Mehrfachscheibe angeordnet sind

17. Mehrfachscheibe nach mindestens einem der Ansprüche 1 bis 16, **dadurch gekennzeichnet, dass** die lichtdurchlässigen oder Licht leitenden Teile des Abstandhalters (2) mit lichtdurchlässigen farbigen, eingetrübten, strukturierten oder bedruckten Materialien versehen sind.

18. Mehrfachscheibe nach mindestens einem der Ansprüche 1 bis 17, **dadurch gekennzeichnet, dass** der lichtdurchlässige Bereich (21) des Abstandhalters (2) mit einem oder mehreren lichtundurchlässigen Zwischenstücken (22), die gegebenenfalls mit Trockenmittel gefüllt sind, variabel lichtdurchlässig gestaltet ist, wobei die Zwischenstücke (22) mit beiderseits daran angrenzenden lichtdurchlässigen Distanzstücken (21 a) fixiert sind.

## Claims

1. An illuminated multiple pane unit, comprising
- at least two panes which are arranged so as to be adjacent to each other with a clearance between them in each case,
- a hermetically closed interspace between the at least two panes and
- at least one surrounding translucent spacer interconnecting two panes in each case,
**characterized in that**
- the spacer (2) comprises one or more areas where it is completely or partially translucent or light-conducting and
- in these areas has the shape of a hollow section, preferably U-section, which is closed or open towards outside, or the shape of a hollow body (7, 8, 21),
- said hollow section or hollow body comprising one or more illuminating elements and/or illuminants on the optionally open side opposite the hermetically closed pane interspace,
- said illuminating elements and/or illuminants being arranged outside or within the at least one translucent or light-conducting zone of the spacer (2).

2. The multiple pane unit according to claim 1, **characterized in that** the translucent or light-conducting zone of the spacer (2) is a plug connector (17) whose two legs (17a) are respectively inserted in the adjoining part of the spacer (2).

3. The multiple pane unit according to at least one of the claims 1 and 2, **characterized in that** the translucent or light-conducting zone of the plug connector (17) additionally comprises a protrusion (18, 19) which projects towards outside or inside by an arbitrary distance, can be of any shape and is equipped with an illuminating element and/or illuminant.

4. The multiple pane unit according to claim 3, **characterized in that** the translucent or light-conducting plug connector (17) comprises a protrusion (18, 19) which projects towards inside or outside and includes a notch (20) of any size in which the illuminating element or illuminant is arranged.

5. The multiple pane unit according to at least one of the claims 1 to 4, **characterized in that** the plug connector (17) or the hollow body or hollow section (7, 8, 21) comprises at least one through-hole, with a hollow, translucent body (27) preferably in the form of a test tube and closed at its forward end, or a solid rod (15) of any shape being tightly inserted in said through-hole, an illuminating element or illuminant being provided outside or within the hollow body (27) or the solid rod (15).

6. The multiple pane unit according to at least one of the claims 1 to 5, **characterized in that** the cross-section of the surrounding spacer (2) consists of hollow or solid chamber-like zones which are translucent or light-conducting or otherwise are optically opaque or not capable of conducting light (Fig. A2 to 3C and Fig. 5A to 6C).

7. The multiple pane unit according to at least one of the claims 1 to 6, **characterized in that** the translucent or light-conducting part of the cross-section of the spacer (2) has any cross-section, preferably a round, rectangular or frustoconical cross-section (Fig. 4A, 4B, 7A, 7B, 12C).

8. The multiple pane unit according to at least one of the claims 1 to 7, **characterized in that** at least one of the two translucent or light-conducting hollow or solid chamber-like zones (4) of the cross-section of the spacer (2) is at least partially extended towards inside or outside (Fig. 6A to 6C).

9. The multiple pane unit according to claim 8, **characterized in that** the at least one translucent or light-conducting hollow or solid chamber-like zone (4) of the cross-section of the spacer (2) is at least partially angled or bent (11), structured (12), matt (13) or of any shape.

10. The multiple pane unit according to at least one of the claims 1 to 9, **characterized in that** an illuminating element or illuminant is externally placed on a translucent zone of the spacer (2) in such a manner that any supply of light from outside the multiple pane unit towards inside is possible with freely selectable width, depth, length and intensity.

11. The multiple pane unit according to at least one of the claims 1 to 10, **characterized in that** the illuminating element or the illuminant is arranged on or in the translucent zone of the spacer (2).

12. The multiple pane unit according to claim 11, **characterized in that** the illuminating element or illuminant is a fiber optic cable (25).

13. The multiple pane unit according to at least one of the claims 1 to 12, **characterized in that** the translucent or light-conducting hollow section (8, 21), the open top profile (7) or the open top hollow body (27) of the spacer (2) is filled with a preferably light-conducting fluid, a preferably light-conducting gas or a preferably light-conducting gel.

14. The multiple pane unit according to at least one of the claims 1 to 13, **characterized in that** the illuminating element or illuminant is a light-emitting diode (24) which is placed on the translucent or light-conducting zone of the spacer (2) from outside or is arranged therein.

15. The multiple pane unit according to claim 14, **characterized in that** an illuminating element (25), optionally having a lens (25a) attached thereto, is arranged in the interior of an open top hollow body (27), of an open top hollow section (7) or of a hollow section (8, 21), so that the light escapes only in the closed internal interspace between the multiple pane unit.

16. The multiple pane unit according to at least one of the claims 1 to 15, **characterized in that** connection cables (30) for the illuminating element(s) and/or illuminant(s) are arranged in the frame (32) of the multiple pane unit.

17. The multiple pane unit according to at least one of the claims 1 to 16, **characterized in that** the translucent or light-conducting parts of the spacer (2) are provided with translucent colored, turbid, structured or printed materials.

18. The multiple pane unit according to at least one of the claims 1 to 17, **characterized in that** the translucent zone (21) of the spacer (2) is designed so as to be variably translucent by means of one or more optically opaque intermediate pieces (22) which are optionally filled with a desiccant, the intermediate pieces (22) being fixed with translucent distant pieces (21 a) adjoining both sides thereof.

## Revendications

1. Vitrage multiple éclairé comprenant
- au moins deux vitres qui sont disposées de manière respectivement contiguës à une distance l'une de l'autre,
- un interstice fermé hermétiquement entre les au moins deux vitres et
- au moins une entretoise translucide périphérique qui relie respectivement deux vitres entre elles,
**caractérisé en ce que**
- l'entretoise (2) est, à un ou plusieurs endroits, entièrement ou partiellement translucide ou conductrice de lumière et
- y a la forme d'un profilé creux fermé ou ouvert vers l'extérieur, de préférence un profilé en U, ou un corps creux (7, 8, 21),
- lequel présente un ou plusieurs corps lumineux et/ou sources lumineuses du côté éventuellement ouvert opposé à l'interstice fermé hermétiquement,
- lequel (lesquels) est (sont) disposé(s) en dehors ou à l'intérieur de l'au moins une zone translucide ou conductrice de lumière de l'entretoise (2).

2. Vitrage multiple selon la revendication 1, **caractérisé en ce que** la zone translucide ou conductrice de lumière de l'entretoise (2) est un connecteur enfichable (17) dont les deux branches (17a) sont enfichées respectivement dans la partie adjacente de l'entretoise (2).

3. Vitrage multiple selon au moins l'une des revendications 1 et 2, **caractérisé en ce que** la zone translucide ou conductrice de lumière du connecteur enfichable (17) présente un prolongement (18, 19) de forme quelconque dépassant d'une distance quelconque vers l'extérieur ou vers l'intérieur et pourvu d'un corps lumineux et/ou d'une source lumineuse.

4. Vitrage multiple selon la revendication 3, **caractérisé en ce que** le connecteur enfichable (17) translucide ou conducteur de lumière présente un prolongement (18, 19) de taille quelconque dépassant vers l'intérieur ou vers l'extérieur et présentant une encoche (20) dans laquelle se trouve le corps lumineux ou la source lumineuse.

5. Vitrage multiple selon au moins l'une des revendications 1 à 4, **caractérisé en ce que** le connecteur enfichable (17) ou le corps creux ou profilé creux (7, 8, 21) présente au moins un trou traversant dans lequel un corps (27) translucide creux fermé à son extrémité avant, qui a de préférence la forme d'un tube à essai, ou une barre massive (15) de forme quelconque, est inséré(e) de manière étanche, un corps lumineux ou une source lumineuse se trouvant à l'extérieur ou à l'intérieur du corps creux (27) ou de la barre massive (15).

6. Vitrage multiple selon au moins l'une des revendications 1 à 5, **caractérisé en ce que** la section transversale de l'entretoise (2) périphérique se compose de zones ventriculaires creuses ou massives translucides ou conductrices de lumière et non translucides ou non conductrices de lumière (Fig. A2 à 3C et Fig. 5A à 6C).

7. Vitrage multiple selon au moins l'une des revendications 1 à 6, **caractérisé en ce que** la partie translucide ou conductrice de lumière de la section transversale de l'entretoise (2) a une section transversale quelconque, de préférence ronde, rectangulaire ou en forme de cône tronqué (Fig. 4A, 4B, 7A, 7B, 12C).

8. Vitrage multiple selon au moins l'une des revendications 1 à 7, **caractérisé en ce qu'**au moins une des deux zones (4) ventriculaires creuses ou massives translucides ou conductrices de lumière de la section transversale de l'entretoise (2) est prolongée au moins en partie vers l'intérieur ou l'extérieur (Fig. 6A à 6C).

9. Vitrage multiple selon la revendication 8, **caractérisé en ce que** l'au moins une zone (4) ventriculaire creuse ou massive translucide ou conductrice de lumière de la section transversale de l'entretoise (2) est au moins en partie coudée ou courbée (11), structurée (12), mate (13) ou de forme quelconque.

10. Vitrage multiple selon au moins l'une des revendications 1 à 9, **caractérisé en ce qu'**un corps lumineux ou une source lumineuse est posé(e) extérieurement sur une zone translucide de l'entretoise (2) de façon à permettre une arrivée de lumière de l'extérieur du vitrage multiple vers l'intérieur, de largeur, profondeur, longueur et intensité pouvant être choisies librement.

11. Vitrage multiple selon au moins l'une des revendications 1 à 10, **caractérisé en ce que** le corps lumineux ou la source lumineuse est disposé(e) sur ou dans la zone translucide de l'entretoise (2).

12. Vitrage multiple selon la revendication 11, **caractérisé en ce que**, concernant le corps lumineux ou la source lumineuse, il s'agit d'un câble à fibre optique (25).

13. Vitrage multiple selon au moins l'une des revendications 1 à 12, **caractérisé en ce que** le profilé creux (8, 21) translucide ou conducteur de lumière, le profilé (7) ouvert en haut ou le corps creux (27) ouvert en haut de l'entretoise (2) est rempli d'un liquide de préférence conducteur de lumière, d'un gaz de préférence conducteur de lumière ou d'un gel de préférence conducteur de lumière.

14. Vitrage multiple selon au moins l'une des revendications 1 à 13, **caractérisé en ce que**, concernant le corps lumineux ou la source lumineuse, il s'agit d'une diode électroluminescente (24) qui est posée de l'extérieur sur la zone translucide ou conductrice de lumière de l'entretoise (2) ou disposée dans celle-ci.

15. Vitrage multiple selon la revendication 14, **caractérisé en ce qu'**un corps lumineux (25) au niveau duquel éventuellement une lentille (25a) est appliquée, est disposé à l'intérieur d'un corps creux (27) ouvert en haut, d'un profilé creux (7) ouvert en haut ou d'un profilé creux (8, 21) de sorte que la lumière ne sorte que dans l'interstice intérieur fermé entre le vitrage multiple.

16. Vitrage multiple selon au moins l'une des revendications 1 à 15, **caractérisé en ce que** des câbles de raccordement (30) pour le (les) corps lumineux et/ou le (les) source(s) lumineuse(s) sont disposés dans le cadre (32) du vitrage multiple.

17. Vitrage multiple selon au moins l'une des revendications 1 à 16, **caractérisé en ce que** les zones translucides ou conductrices de lumière de l'entretoise (2) sont pourvues de matériaux translucides colorés, voilés, structurés ou imprimés.

18. Vitrage multiple selon au moins l'une des revendications 1 à 17, **caractérisé en ce que** la zone translucide (21) de l'entretoise (2) est configurée de manière variablement translucide avec une ou plusieurs pièces intermédiaires (22) non translucides qui sont éventuellement remplies de dessiccateur, les pièces intermédiaires (22) étant fixées avec des pièces entretoises (21a) translucides les jouxtant des deux côtés.
